# EUROPÄISCHE PATENTSCHRIFT

(11) **EP 4 004 267 B1**
(45) Veröffentlichungstag und Bekanntmachung des Hinweises auf die Patenterteilung: **31.12.2025**
(21) Anmeldenummer: 20743998.5
(22) Anmeldetag: 16.07.2020
(51) Int. Cl.: A47L 15/42, A47L 15/22

(54) **HAUSHALTS-GESCHIRRSPÜLMASCHINE SOWIE VERFAHREN ZUM BETREIBEN EINER HAUSHALTS-GESCHIRRSPÜLMASCHINE**
DOMESTIC DISHWASHER, AND METHOD FOR OPERATING A DOMESTIC DISHWASHER
LAVE-VAISSELLE MÉNAGER ET PROCÉDÉ DE FONCTIONNEMENT D'UN LAVE-VAISSELLE MÉNAGER

(30) Priorität: 31.07.2019 DE 102019211412
(43) Veröffentlichungstag der Anmeldung: 01.06.2022
(73) Patentinhaber: BSH Hausgeräte GmbH, 81739 München (DE)
(72) Erfinder: EISENBART, Bernd, 89438 Holzheim (DE); OBLINGER, Anton, 86637 Wertingen (DE)
(86) Internationale Anmeldenummer: PCT/EP2020/070109
(87) Internationale Veröffentlichungsnummer: WO 2021/018611

(56) Entgegenhaltungen:
- EP-A1- 2 893 862
- WO-A1-2013/132458
- WO-A1-2018/121928
- US-B2- 9 220 393

## Beschreibung

Die vorliegende Erfindung betrifft eine Haushalts-Geschirrspülmaschine sowie ein Verfahren zum Betreiben einer Haushalts-Geschirrspülmaschine.

Eine Geschirrspülmaschine umfasst einen Spülbehälter, in dem zu reinigendes Spülgut aufnehmbar ist. Zum Beaufschlagen des Spülguts mit Spülflotte und/oder Frischwasser kann innerhalb des Spülbehälters ein rotierender Sprüharm vorgesehen sein. Dieser Sprüharm kann entweder mit Hilfe des Drucks von aus Sprühdüsen des Sprüharms austretender Spülflotte und/oder Frischwasser oder mit Hilfe eines aktiven Antriebs, insbesondere mit Hilfe eines Elektromotors, angetrieben werden. Im ausgeschalteten Zustand der Geschirrspülmaschine lässt sich ein aktiv angetriebener Sprüharm von Hand nicht bewegen. Daher kann es zu einem Problem kommen, wenn der Sprüharm in einer Position stehenbleibt, in welcher der Zugriff auf andere Bauteile in dem Spülraum behindert ist.

US 9,220,393 B2 beschreibt eine Geschirrspülmaschine mit einem aktiv angetriebenen unteren Sprüharm. Ein Sensor erfasst, wenn der Sprüharm über dem Sensor ist oder sich während einer Umdrehung über den Sensor wegbewegt. Basierend auf diesem Sensorsignal kann die Drehbewegung des Sprüharms berechnet werden. Dabei ist vorgesehen, dass der Sprüharm in einer Position angehalten wird, in welcher der Zugriff auf die Filtereinrichtung durch den Sprüharm nicht beeinträchtigt ist.

WO 2013/132458 A1 offenbart eine Anordnung für eine Spülmaschine, welche einen Motor zum Antreiben eines Sprüharms umfasst. Eine Position des Sprüharms kann in Abhängigkeit eines Sensorsignals ermittelt werden. Das Sensorsignal wird von einem Sensor, der einer Antriebswelle, über welche der Sprüharm angetrieben wird, zugeordnet ist, ausgegeben.

Vor diesem Hintergrund besteht eine Aufgabe der vorliegenden Erfindung darin, eine verbesserte Haushalts-Geschirrspülmaschine bereitzustellen.

Demgemäß wird eine Haushalts-Geschirrspülmaschine mit einem Spülbehälter, einem außerhalb des Spülbehälters angeordneten Behälter zum Aufnehmen eines Betriebsmittels, der bei geöffneter Tür der Haushalts-Geschirrspülmaschine über eine Öffnung in einem Innenraum des Spülbehälters zugänglich ist, einem Sprüharm zum Beaufschlagen von in dem Spülbehälter aufgenommenem Spülgut mit Spülflotte, einer Antriebseinrichtung zum aktiven Antreiben des Sprüharms und mit einer Steuerungsvorrichtung zum Ansteuern der Antriebseinrichtung vorgeschlagen. Einem Antriebselement der Antriebseinrichtung ist eine Erfassungseinrichtung zum Erfassen einer Winkelposition des Antriebselements zugeordnet. Die Steuerungsvorrichtung ist zum Ermitteln einer Winkelposition des Sprüharms in Abhängigkeit der erfassten Winkelposition des Antriebselements und zum Ansteuern der Antriebseinrichtung zum Anhalten des Sprüharms in einem vorbestimmten Winkelbereich außerhalb eines durch einen Zugriffsbereich der Öffnung bestimmten Winkelbereichs in Abhängigkeit der ermittelten Winkelposition des Sprüharms eingerichtet. Der vorbestimmte Winkelbereich ist derart bestimmt, dass ferner eine Längsrichtung des Sprüharms in dem vorbestimmten Winkelbereich parallel zu einer Einschubrichtung einer Spülgutaufnahme der Haushalts-Geschirrspülmaschine ist.

Diese Haushalts-Geschirrspülmaschine weist den Vorteil auf, dass die Position des aktiv angetriebenen Sprüharms jederzeit genau bekannt ist. Dies ermöglicht es, dass der Sprüharm in einem genau definierten Bereich gestoppt wird, wenn das aktuelle Spülprogramm unterbrochen wird oder beendet ist. Damit lässt sich vermeiden, dass der aktiv angetriebene Sprüharm in einer Position gestoppt wird, in der er den Zugriff auf bestimmte Bauteile der Haushalts-Geschirrspülmaschine, behindert oder blockiert. Dadurch, dass die Positionskontrolle mittels einer dem Antriebselement zugeordneten Erfassungseinrichtung erfolgt, die insbesondere in einem von dem Spülbehälter getrennten oder geschützten Bereich, beispielsweise außerhalb des Spülbehälters, angeordnet ist, kann eine Zuverlässigkeit und Lebensdauer der Erfassungseinrichtung verbessert sein. Weiterhin kann die Erfassungseinrichtung einfacher aufgebaut sein, da sie nicht extra vor den extremen Bedingungen in dem Spülbehälter während eines Spüldurchlaufs geschützt werden muss. Insgesamt wird der Betrieb der Haushalts-Geschirrspülmaschine daher zuverlässiger und einfacher.

Die Haushalts-Geschirrspülmaschine umfasst einen Spülbehälter, der insbesondere von einer Seite mittels einer um eine Achse verschwenkbare Tür vorzugsweise fluiddicht verschlossen werden kann. Die Tür kann zum Beschicken des Spülbehälters mit Spülgut geöffnet werden. Bei geöffneter Tür können weitere Bauteile der Haushalts-Geschirrspülmaschine in dem Innenraum des Spülbehälters zugreifbar sein. Beispielsweise kann ein über einem Sumpf oder Pumpentopf der Haushalts-Geschirrspülmaschine angeordnetes Filtersieb oder ein Salzbehälter zugreifbar sein.

Der Behälter zum Aufnehmen des Betriebsmittels ist vorliegend außerhalb des Spülbehälters angeordnet und weist eine Öffnung auf, die aus dem Innenraum des Spülbehälters zugreifbar ist. Vorzugsweise kann der Behälter über die Öffnung mit dem Betriebsmittel befüllt werden. Das Betriebsmittel kann beispielsweise ein Verbrauchsmittel sein, das im Verlauf eines oder mehrerer Spülvorgänge benutzt und aufgebraucht wird. Der Behälter ist bevorzugt zum Aufnehmen eines Vorrats des Betriebsmittels eingerichtet, so dass das Betriebsmittel für mehrere Spülvorgänge ausreicht. Der Behälter kann ferner weitere Öffnungen aufweisen. Beispielsweise kann der Behälter an ein Hydrauliksystem der Haushalts-Geschirrspülmaschine gekoppelt sein und/oder weist eine Schleuse zum Einbringen oder Entnehmen des Betriebsmittels und/oder eines anderen Stoffs auf.

Der Sprüharm ist beispielsweise ein unterer Sprüharm, der in dem Spülbehälter und über einem Boden desselben angeordnet ist. Der Sprüharm ist insbesondere drehbar gelagert, wobei eine Drehachse des Sprüharms im Wesentlichen senkrecht zu dem Boden verläuft. Unter "im Wesentlichen senkrecht" ist hierbei insbesondere zu verstehen, dass beispielsweise eine leichte Schräge des Bodens, beispielsweise bis zu 25°, zum Abfließen von Spülflotte vorhanden sein kann. Man kann auch sagen, dass der Sprüharm in einer horizontalen Ebene drehbar gelagert ist.

Unter "Beaufschlagen" des Spülguts mit Spülflotte ist vorliegend zu verstehen, dass das Spülgut mithilfe des Sprüharms mit Spülflotte benetzt wird. Unter "Spülflotte" kann vorliegend mit einem Reinigungsmittel versetztes Wasser oder auch reines Trinkwasser zu verstehen sein. Die Spülflotte kann von dem Spülgut abgelöste Verschmutzungen umfassen. Darunter, dass der Sprüharm "aktiv" angetrieben ist, ist vorliegend zu verstehen, dass die Antriebseinrichtung ein Drehmoment auf den Sprüharm aufbringt. Unter einem aktiven Antreiben ist daher insbesondere nicht zu versehen, dass der Sprüharm mithilfe von Sprühdüsen in Rotation versetzt wird. Zum aktiven Antreiben des Sprüharms umfasst die Antriebseinrichtung ein Antriebselement, insbesondere einen Elektromotor. Die Antriebseinrichtung kann aber auch hydraulisch betätigt sein.

Die Steuerungsvorrichtung kann hardwaretechnisch und/oder softwaretechnisch implementiert sein. Bei einer hardwaretechnischen Implementierung kann die Steuerungsvorrichtung zum Beispiel als Computer oder als Mikroprozessor ausgebildet sein. Bei einer softwaretechnischen Implementierung kann die Steuerungsvorrichtung als Computerprogrammprodukt, als eine Funktion, als eine Routine, als Teil eines Programmcodes oder als ausführbares Objekt ausgebildet sein. Vorzugsweise ist die Steuerungsvorrichtung zum Steuern der Haushalts-Geschirrspülmaschine insgesamt, anhand eines von mehreren Spülprogrammen, eingerichtet. Darunter, dass die Steuerungsvorrichtung die Antriebseinrichtung ansteuert, wird insbesondere verstanden, dass die Steuerungsvorrichtung den Sprüharm mit einer bestimmten Geschwindigkeit oder Drehfrequenz drehen lässt, beschleunigt, stoppt, und/oder in eine bestimmte Position, insbesondere Winkelposition verbringt.

Die Antriebseinrichtung ist vorzugsweise rein mechanisch mit dem Sprüharm gekoppelt, wobei ein- oder mehrere Antriebselemente vorhanden sein können. Beispielsweise überträgt die Antriebseinrichtung das Drehmoment zum Antreiben des Sprüharms über eine Antriebswelle. Zusätzlich können ein- oder mehrere Zahnräder sowie Riemen vorgesehen sein. Die Erfassungseinrichtung ist einem Antriebselement zugeordnet, also beispielsweise der Antriebswelle. Darunter, dass die Erfassungseinrichtung dem Antriebselement zugeordnet ist, wird insbesondere verstanden, dass die Erfassungseinrichtung zum Erfassen der Winkelposition des Antriebselements mittels einer direkten Messung eingerichtete ist. Beispielsweise umfasst die Erfassungseinrichtung einen Hall-Sensor, wobei auf dem Antriebselement eine magnetische Signatur angelegt ist. Der Hall-Sensor ist derart in der Nähe des Antriebselements angeordnet, dass dieser eine Änderung des magnetischen Flusses aufgrund einer Drehung des Antriebselements erfasst.

Das Antriebselement, dem die Erfassungseinrichtung zugeordnet ist, ist vorzugsweise zur Kraftübertragung in der Antriebseinrichtung vorgesehen. Alternativ oder zusätzlich kann das Antriebselement aber auch an ein kraftübertragendes weiteres Antriebselement gekoppelt sein, beispielsweise mittels eines Zahnrads. Ferner kann die Erfassungseinrichtung direkt an den Sprüharm gekoppelt sein. Die Erfassungseinrichtung erfasst eine Winkelposition des Antriebselements. Unter der Winkelposition wird hierbei ein Drehgrad des Antriebselements in Bezug auf eine Referenzposition oder Null-Position verstanden. Die erfasste Winkelposition entspricht insbesondere einer aktuellen oder derzeitigen Winkelposition des Antriebselements. Je nach Ausbildung der Erfassungseinrichtung und einer Drehfrequenz wird die Winkelposition mit einer bestimmten Frequenz oder in bestimmten Zeitintervallen erfasst. Beispielsweise wird die Winkelposition einmal, zweimal oder auch N-mal, wobei N eine beliebige ganze Zahl sein kann, pro Umdrehung des Antriebselements erfasst. Zwischen zwei Erfassungszeitpunkten kann die Winkelposition durch Interpolation ermittelt werden.

Die Winkelposition des Antriebselements ist vorzugsweise über eine feste und bekannte Funktion mit der Winkelposition des Sprüharms gekoppelt. Insbesondere ist die die Winkelposition des Sprüharms proportional zu der Winkelposition des Antriebselements. Je nachdem, wie eine Kraftübertragung von dem Antriebselement auf den Sprüharm erfolgt, kann eine Übersetzung vorliegen, wobei dann beispielsweise eine Umdrehung des Antriebselements einem Bruchteil einer Umdrehung oder mehr als einer Umdrehung des Sprüharms entspricht. Im Falle einer direkten Kopplung des Sprüharms mit der Antriebswelle beispielsweise entspricht die Winkelposition des Sprüharms derjenigen der Antriebswelle.

Die Steuerungsvorrichtung ist zum Ermitteln der Winkelposition des Sprüharms in Abhängigkeit der erfassten Winkelposition des Antriebselements eingerichtet. Beispielsweise entspricht die erfasste Winkelposition des Antriebselements genau einer Winkelposition des Sprüharms. Dementsprechend "kennt" die Steuerungsvorrichtung die Winkelposition des Sprüharms, wenn die Winkelposition des Antriebselements erfasst wurde. Weiterhin ist eine Drehfrequenz des Antriebselements bekannt, woraus sich auch die Drehfrequenz des Sprüharms ableiten oder ermitteln lässt. Unter der Annahme, dass die Drehfrequenz in einem Zeitraum zwischen zwei Erfassungszeitpunkten der Winkelposition des Antriebselements konstant ist, ist somit die Winkelposition des Sprüharms zu jedem Zeitpunkt bekannt. Man kann sagen, dass die Winkelposition des Sprüharms zwischen zwei Erfassungszeitpunkten durch eine Interpolation ermittelt wird und daher bekannt ist. Somit kann die Steuerungsvorrichtung die Antriebseinheit so ansteuern, dass der Sprüharm in einem vorbestimmten Winkelbereich angehalten wird. Der vorbestimmte Winkelbereich liegt insbesondere außerhalb eines Winkelbereichs, der durch einen Zugriffsbereich der Öffnung bestimmt ist.

Unter dem Zugriffsbereich der Öffnung wird vorliegend insbesondere ein Bereich verstanden, der für einen problemlosen, also ungehinderten, Zugriff auf die Öffnung frei sein sollte. Beispielsweise ist der Zugriffsbereich durch ein Raumvolumen von 10 cm in jeder Richtung von einem Rand der Öffnung definiert. Falls die Öffnung an dem Boden des Spülbehälters angeordnet ist, gehörte vorzugsweise ein Bereich über der Öffnung zu dem Zugriffsbereich. Auf diese Weise ist sichergestellt, dass die Öffnung ohne Probleme, insbesondere ohne eine Behinderung durch den Sprüharm, zugänglich ist.

Vorzugsweise wird der Sprüharm in dem vorbestimmten Winkelbereich angehalten, wenn ein Spülprogramm beendet ist und/oder ein laufendes Spülprogramm unterbrochen wird, beispielsweise wenn ein Benutzer der Haushalts-Geschirrspülmaschine die Tür öffnet. Ferner wird der Sprüharm insbesondere auch dann in dem vorbestimmten Winkelbereich angehalten, wenn dieser während der Durchführung eines Spülprogramm gerade nicht verwendet wird, beispielsweise weil nur ein weiterer, beispielsweise ein oberer, Sprüharm aktiv ist und/oder weil eine Einweichphase, Heizphase oder dergleichen in dem Spülprogramm vorgesehen ist.

Gemäß einer Ausführungsform der Haushalts-Geschirrspülmaschine ist die Öffnung mit einem Deckel verschließbar.

Dies ist vorteilhaft, wenn das Betriebsmittel nicht mit der Spülflotte in Kontakt kommen sollte, beispielsweise um nicht durch diese verunreinigt zu werden. Vorzugsweise ist die Öffnung mit dem Deckel fluiddicht verschließbar.

Gemäß einer weiteren Ausführungsform der Haushalts-Geschirrspülmaschine weist diese eine Enthärtungsvorrichtung zum Einstellen einer Wasserhärte von zugeführtem Wasser auf, wobei der Behälter einen unter einem Boden des Spülbehälters angeordneten Salzbehälter zum Aufnehmen eines Vorrats an Regenerationssalz umfasst.

Das Regenerationssalz wird von der Enthärtungseinrichtung mit der Zeit verbraucht und muss daher nach einer Anzahl von Spülvorgängen nachgefüllt werden. Vorliegend ist dies unproblematisch möglich, da der Sprüharm außerhalb des Zugriffsbereichs der Öffnung für den Salzbehälter angehalten wird.

Der vorbestimmte Winkelbereich ist derart bestimmt, dass ferner eine Längsrichtung des Sprüharms in dem vorbestimmten Winkelbereich parallel zu einer Einschubrichtung einer Spülgutaufnahme der Haushalts-Geschirrspülmaschine ist.

Der Sprüharm weist insbesondere eine längliche oder lineare Form auf. Beispielsweise umfasst der Sprüharm zwei Armteile, die radial von der Drehachse des Sprüharms nach außen verlaufen.

Diese Ausführungsform ist vorteilhaft, da beispielsweise nach unten aus der Spülgutaufnahme hervorstehendes Spülgut, insbesondere Besteckteile, bei einem Einschieben der Spülgutaufnahme in den Spülbehälter quasi nicht mit dem Sprüharm kollidieren können. Nur dann, wenn beispielsweise das Spülgut genau in der Mitte der Spülgutaufnahme aus dieser hervorsteht, kann eine Kollision noch stattfinden, wobei ein geringfügiges seitliches Ausweichen des Spülguts die Kollision wieder aufhebt. Somit ist ein Beschädigungsrisiko des Sprüharms und/oder des Spülguts in dieser Ausführungsform reduziert. Unter "parallel" ist hierbei ein Winkelbereich zu verstehen, der beispielsweise von -20° bis +20° von der exakten parallelen Richtung abweicht.

Gemäß einer weiteren ausführungsform der Haushalts-Geschirrspülmaschine ist zwischen der Antriebseinrichtung und dem Sprüharm ein Getriebe zur Kraftübertragung angeordnet, wobei die Steuerungsvorrichtung dazu eingerichtet ist, die Winkelposition des Sprüharms in Abhängigkeit einer Übersetzung des Getriebes zu ermitteln.

Das Getriebe kann insbesondere verschiedene Übersetzungen aufweisen.

Gemäß einer weiteren Ausführungsform der Haushalts-Geschirrspülmaschine umfasst der Sprüharm einen drehbar an dem Sprüharm gelagerten Sprüharmsatelliten, wobei der Sprüharmsatellit in dem vorbestimmten Winkelbereich des Sprüharms in jeder beliebigen Drehstellung des Sprüharmsatellits außerhalb des Zugriffsbereichs der Öffnung ist.

Der Sprüharmsatellit ist insbesondere auf einem der beiden Armteile des Sprüharms angeordnet und frei drehbar gelagert. Der Sprüharmsatellit ist vorzugsweise mittels schräg angeordneten Sprühdüsen angetrieben. Durch den Rückstoß der ausgestoßenen Spülflotte wird der Satellitensprüharm in Bewegung versetzt. Der Sprüharmsatellit ist beispielsweise mit Hilfe eines Befestigungselements mit dem Sprüharm verbunden. Das Befestigungselement kann gelöst werden, um den Sprüharm beispielsweise zu demontieren. Der Sprüharmsatellit umfasst vorzugsweise mehrere Arme. Beispielsweise kann der Sprüharmsatellit drei Arme aufweisen, die um einen Winkel von jeweils 120° versetzt zueinander angeordnet sind. Die Anzahl der Arme ist jedoch grundsätzlich beliebig.

In dieser Ausführungsform wird somit vorteilhaft verhindert, dass der Sprüharmsatellit, wenn der Sprüharm angehalten wird, einen Zugriff auf die Öffnung des Behälters behindert oder blockiert.

Gemäß einer weiteren Ausführungsform der Haushalts-Geschirrspülmaschine sind eine Drehachse des Sprüharms und eine Drehachse des Sprüharmsatelliten parallel zueinander und beabstandet voneinander angeordnet.

Das heißt dass die Drehachse des aktiv angetriebenen Sprüharms stimmt nicht mit der Drehachse des Sprüharmsatelliten überein. Der Abstand zwischen den beiden Drehachsen kann mehrere Zentimeter betragen.

Gemäß einer weiteren Ausführungsform der Haushalts-Geschirrspülmaschine umfasst die Erfassungseinrichtung zum Erfassen der Winkelposition des Antriebselements eine optische, magnetische, elektrische und/oder mechanische Sensoreinrichtung.

Die Sensoreinrichtung kann beispielsweise eine Leuchtdiode, insbesondere eine Laserdiode, eine Messskala sowie eine Photodiode aufweisen. Weiterhin kann ein Hall-Sensor und/oder eine elektrische Widerstandskodierung vorgesehen sein, um die Winkelposition zu erfassen. Auch mechanische Elemente, wie ein Vorsprung oder dergleichen, können als Sensoreinrichtung Verwendung finden.

Gemäß einer weiteren Ausführungsform der Haushalts-Geschirrspülmaschine ist die Erfassungseinrichtung zum Erfassen der Winkelposition des Antriebselements mit einer Genauigkeit von 10°, bevorzugt 8°, weiter bevorzugt 5°, eingerichtet.

Je genauer die Winkelposition erfasst wird, umso genauer ist auch die Winkelposition des Sprüharms bekannt. Damit lässt sich eine Anhalte-Position des Sprüharms sehr genau kontrollieren.

Gemäß einer weiteren Ausführungsform der Haushalts-Geschirrspülmaschine umfasst die Antriebseinrichtung einen außerhalb des Spülbehälters angeordneten Elektromotor. Gemäß einer weiteren Ausführungsform der Haushalts-Geschirrspülmaschine ist die Erfassungseinrichtung zum Erfassen der Winkelposition des Antriebselements in Abhängigkeit eines Gebersignals einer Motorregelung des Elektromotors eingerichtet.

Dies ist vorteilhaft, da die Regelung des Elektromotors für dessen Betrieb ohnehin erforderlich ist, so dass ohne zusätzliche Bauteile, wie einer externen Sensoreinrichtung, die Winkelposition des Sprüharms bekannt ist.

Gemäß einem weiteren Aspekt wird ein Verfahren zum Betreiben einer Haushalts-Geschirrspülmaschine vorgeschlagen. Die Haushalts-Geschirrspülmaschine umfasst einen Spülbehälter, einen außerhalb des Spülbehälters angeordneten Behälter zum Aufnehmen eines Betriebsmittels, der bei geöffneter Tür der Haushalts-Geschirrspülmaschine über eine Öffnung in einem Innenraum des Spülbehälters zugänglich ist, einen Sprüharm zum Beaufschlagen von in dem Spülbehälter aufgenommenem Spülgut mit Spülflotte, eine Antriebseinrichtung zum aktiven Antreiben des Sprüharms, und eine Steuerungsvorrichtung zum Ansteuern der Antriebseinrichtung. In einem ersten Schritt wird eine Winkelposition eines Antriebselements der Antriebseinrichtung mittels einer dem Antriebselement zugeordneten Erfassungseinrichtung erfasst. In einem zweiten Schritt wird eine Winkelposition des Sprüharms in Abhängigkeit der erfassten Winkelposition des Antriebselements ermittelt. In einem dritten Schritt wird der Sprüharm in einem vorbestimmten Winkelbereich außerhalb eines durch einen Zugriffsbereich der Öffnung bestimmten Winkelbereichs in Abhängigkeit der ermittelten Winkelposition des Sprüharms angehalten. Der vorbestimmte Winkelbereich ist derart bestimmt, dass eine Längsrichtung des Sprüharms in dem vorbestimmten Winkelbereich parallel zu einer Einschubrichtung einer Spülgutaufnahme der Haushalts-Geschirrspülmaschine ist.

Das Verfahren weist den Vorteil auf, dass der Sprüharm in einer Position angehalten wird, in der ein Zugriff auf die Öffnung zu dem Behälter, beispielsweise einen Salzbehälter zum Aufnehmen von Regenerationssalz, uneingeschränkt möglich ist.

Vorzugsweise wird der Sprüharm in dem vorbestimmten Winkelbereich angehalten, wenn ein Spülprogramm beendet ist und/oder ein laufendes Spülprogramm unterbrochen wird, beispielsweise wenn ein Benutzer der Haushalts-Geschirrspülmaschine die Tür dieser öffnet. Ferner wird der Sprüharm insbesondere auch dann in dem vorbestimmten Winkelbereich angehalten, wenn dieser während der Durchführung eines Spülprogramm gerade nicht verwendet wird, beispielsweise weil nur ein weiterer, beispielsweise ein oberer, Sprüharm aktiv ist und/oder weil eine Einweichphase, Heizphase oder dergleichen in dem Spülprogramm vorgesehen ist.

Das Verfahren ist vorteilhaft mit einer Haushalts-Geschirrspülmaschine gemäß dem ersten Aspekt durchführbar.

Die für die vorgeschlagene Haushalts-Geschirrspülmaschine beschriebenen Ausführungsformen und Merkmale gelten für das vorgeschlagene Verfahren entsprechend.

Weitere mögliche Implementierungen der Erfindung umfassen auch nicht explizit genannte Kombinationen von zuvor oder im Folgenden bezüglich der Ausführungsbeispiele beschriebenen Merkmale oder Ausführungsformen. Dabei wird der Fachmann auch Einzelaspekte als Verbesserungen oder Ergänzungen zu der jeweiligen Grundform der Erfindung hinzufügen.

Weitere vorteilhafte Ausgestaltungen und Aspekte der Erfindung sind Gegenstand der Unteransprüche sowie der im Folgenden beschriebenen Ausführungsbeispiele der Erfindung. Im Weiteren wird die Erfindung anhand von bevorzugten Ausführungsformen unter Bezugnahme auf die beigelegten Figuren näher erläutert.
Fig. 1 zeigt eine schematische perspektivische Ansicht einer Ausführungsform einer Haushalts-Geschirrspülmaschine;
Fig. 2 zeigt eine schematische Draufsicht auf einen Boden der Haushalts-Geschirrspülmaschine;
Fig. 3 zeigt eine schematische seitliche Schnittansicht der Haushalts-Geschirrspülmaschine;
Fig. 4 zeigt eine schematische Draufsicht auf einen Boden der Haushalts-Geschirrspülmaschine mit einem vorbestimmten Winkelbereich;
Fig. 5 zeigt eine schematische Draufsicht auf einen Boden einer weiteren Ausführungsform einer Haushalts-Geschirrspülmaschine mit einem vorbestimmten Winkelbereich;
Fig. 6 zeigt eine schematische Draufsicht auf einen Boden einer weiteren Ausführungsform einer Haushalts-Geschirrspülmaschine mit einem vorbestimmten Winkelbereich; und
Fig. 7 zeigt ein schematisches Blockschaltbild einer Ausführungsform eines Verfahrens zum Betreiben einer Haushalts-Geschirrspülmaschine.

In den Figuren sind gleiche oder funktionsgleiche Elemente mit denselben Bezugszeichen versehen worden, sofern nichts anderes angegeben ist.

Die Fig. 1 zeigt eine schematische perspektivische Ansicht einer Ausführungsform einer Haushalts-Geschirrspülmaschine 1. Die Haushalts-Geschirrspülmaschine 1 umfasst einen Spülbehälter 2, der durch eine Tür 3, insbesondere wasserdicht, verschließbar ist. Hierzu kann zwischen der Tür 3 und dem Spülbehälter 2 eine Dichteinrichtung vorgesehen sein. Der Spülbehälter 2 ist vorzugweise quaderförmig. Der Spülbehälter 2 kann in einem Gehäuse der Haushalts-Geschirrspülmaschine 1 angeordnet sein. Der Spülbehälter 2 und die Tür 3 können einen Spülraum 4 zum Spülen von Spülgut bilden.

Die Tür 3 ist in der Fig. 1 in ihrer geöffneten Stellung dargestellt. Durch ein Schwenken um eine an einem unteren Ende der Tür 3 vorgesehene Schwenkachse 5 kann die Tür 3 geschlossen oder geöffnet werden. Mit Hilfe der Tür 3 kann eine Beschickungsöffnung 6 des Spülbehälters 2 geschlossen oder geöffnet werden. Der Spülbehälter 2 weist einen Boden 7, eine dem Boden 7 gegenüberliegend angeordnete Decke 8, eine der geschlossenen Tür 3 gegenüberliegend angeordnete Rückwand 9 und zwei einander gegenüberliegend angeordnete Seitenwände 10, 11 auf. Der Boden 7, die Decke 8, die Rückwand 9 und die Seitenwände 10, 11 können beispielsweise aus einem Edelstahlblech gefertigt sein. Alternativ kann beispielsweise der Boden 7 aus einem Kunststoffmaterial gefertigt sein.

Die Haushalts-Geschirrspülmaschine 1 weist ferner zumindest eine Spülgutaufnahme 12 bis 14 auf. Vorzugsweise können mehrere, beispielsweise drei, Spülgutaufnahmen 12 bis 14 vorgesehen sein, wobei die Spülgutaufnahme 12 eine untere Spülgutaufnahme oder ein Unterkorb, die Spülgutaufnahme 13 eine obere Spülgutaufnahme oder ein Oberkorb und die Spülgutaufnahme 14 eine Besteckschublade sein kann. Wie die Fig. 1 weiterhin zeigt, sind die Spülgutaufnahmen 12 bis 14 übereinander in dem Spülbehälter 2 angeordnet. Jede Spülgutaufnahme 12 bis 14 ist wahlweise in den Spülbehälter 2 hinein- oder aus diesem herausverlagerbar. Insbesondere ist jede Spülgutaufnahme 12 bis 14 in einer Einschubrichtung E in den Spülbehälter 2 hineinschiebbar oder hineinfahrbar und entgegen der Einschubrichtung E in einer Auszugsrichtung A aus dem Spülbehälter 2 herausziehbar oder herausfahrbar.

Weiterhin umfasst die Haushalts-Geschirrspülmaschine 1 einen an dem Boden 7, insbesondere an einem Pumpentopf (nicht gezeigt) drehbar gelagerten und durch eine Antriebseinrichtung 19 (siehe Fig. 2 oder 3) aktiv angetriebenen Sprüharm 17. Eine Öffnung 22 ist ebenfalls angedeutet, die beispielsweise zu einem Behälter 21 (siehe Fig. 2 oder 3) führt und aus dem Innenraum des Spülbehälters 2 zugänglich ist. An der Tür 3 der Haushalts-Geschirrspülmaschine 1 ist eine Steuerungsvorrichtung 23 angeordnet.

Die Steuerungsvorrichtung 23 ist dazu eingerichtet, die Antriebseinrichtung 19 zum aktiven Antreiben des Sprüharms 17 anzusteuern und so die Bewegung des Sprüharms 17 zu kontrollieren. Vorzugsweise ist die Steuerungsvorrichtung 23 zum Steuern der Haushalts-Geschirrspülmaschine 1, insbesondere gemäß eines Spülprogramms aus einer Anzahl von Spülprogrammen, eingerichtet.

Fig. 2 zeigt eine schematische Draufsicht auf den Boden 7 der Haushalts-Geschirrspülmaschine 1 der Fig. 1. In der Fig. 2 sind außer den bereits in der Fig. 1 dargestellten Elementen ferner eine Antriebseinrichtung 19, eine Erfassungseinrichtung 20 und ein Behälter 21 dargestellt. Die Antriebseinrichtung 19 und der Behälter 21 sind hierbei gestrichelt angedeutet, da diese unter dem Boden 7 (und damit außerhalb des Spülbehälters 2) angeordnet sind, wie besser aus der Fig. 3 hervorgeht. In der Fig. 3 ist weiterhin ein Antriebselement 19' gezeigt, das hier als eine Antriebswelle ausgebildet ist. Die Erfassungseinrichtung 20 ist beispielsweise als ein optischer Geber ausgebildet und zum Erfassen der Winkelposition der Antriebswelle 19' eingerichtet. In diesem Beispiel ist die Antriebswelle 19' direkt und ohne weitere Übersetzung mit dem Sprüharm 17 gekoppelt, so dass eine Winkelposition des Sprüharms 17 sich entsprechend der Winkelposition der Antriebswelle 19' verhält.

Es ist ferner zu erkennen, dass die Öffnung 22 in dem Boden 7 hier durch einen Deckel verschlossen ist. Der Deckel steht dabei in den Innenraum des Spülbehälters 2 hinein. Der Sprüharm 17 ist beabstandet von dem Boden 7 angeordnet und dreht ungehindert über den Deckel hinweg. Wenn der Deckel der Öffnung 22 abgenommen oder geöffnet werden muss, etwa um Salz in den Behälter 21 einzufüllen, dann sollte der Sprüharm 17 nicht in einem Bereich über der Öffnung 22 angehalten sein, da der Deckel und die Öffnung 22 sonst nicht oder nur mit Problemen zugänglich sind. Daher steuert vorliegend die Steuerungsvorrichtung 23 die Antriebseinrichtung 19 derart an, dass der Sprüharm 17 nur in einem vorbestimmten Winkelbereich W1 (siehe Fig. 4 - 6) angehalten wird. Dies wird dadurch erreicht, dass die Steuerungsvorrichtung 23 ausgehend von der durch die Erfassungsvorrichtung 20 erfasste Winkelposition des Antriebselements 19' die Winkelposition des Sprüharms 17 ermittelt. Beispielsweise wird die Winkelposition des Sprüharms mittels einer Funktion, die die Winkelposition des Antriebselements 19' als Eingangsvariable aufweist, berechnet. Ausgehend von der damit bekannten Winkelposition des Sprüharms 17 kann dieser so gebremst oder gestoppt werden, dass er in dem vorbestimmten Winkelbereich W1 zur Ruhe kommt.

Die Fig. 4 zeigt in einer schematischen Draufsicht auf den Boden 7 der Haushalts-Geschirrspülmaschine 1 schematisch einen vorbestimmten Winkelbereich W1, in welchem der Sprüharm 17 zur Ruhe kommen darf, und einen Winkelbereich W2, der in einem Zugriffsbereich zu der Öffnung 22 liegt. Der Winkelbereich W2 ist hierbei von dem vorbestimmten Winkelbereich W1 ausgeschlossen. Man kann auch sagen, die Winkelbereiche W1 und W2 sind disjunkt zueinander. Beispielsweise ist der vorbestimmte Winkelbereich W1 ein Vollkreis abzüglich des Winkelbereichs W2. Da vorliegend der Sprüharm 17 eine längliche und bezüglich seines Drehzentrums punktsymmetrische Form aufweist, ergibt sich beispielsweise gegenüber des hier gezeigten Winkelbereichs W2 ein weiterer ausgeschlossener Bereich, der aber nicht eingezeichnet ist, da dieser theoretisch erlaubt ist.

Fig. 5 zeigt eine Ansicht wie auch die Fig. 4, allerdings mit einer weiteren Ausführungsform der Haushalts-Geschirrspülmaschine 1, welche alle Merkmale der zu den Fig. 1 - 4 beschriebenen Haushalts-Geschirrspülmaschine 1 aufweist. Zusätzlich hierzu weist der Sprüharm 17 einen Satellitensprüharm 18 auf, der auf dem Sprüharm 17 frei drehbar gelagert ist. Da der Satellitensprüharm 18 seitlich über den Sprüharm 17 hinaussteht, ist der vorbestimmte Winkelbereich W1 weiter beschnitten oder eingeschränkt. Damit ist sichergestellt, dass auch der Satellitensprüharm 18 nicht in den Winkelbereich W2 der Öffnung 22 hineinragt und einen Zugriff auf die Öffnung 22 so behindert.

Es sei angemerkt, dass mehrere ausgeschlossene Winkelbereiche W2 vorliegen können, beispielsweise wenn mehrere Öffnungen 22 vorhanden sind, deren jeweiligen Zugriffsbereiche freigehalten werden sollen. Insbesondere kann eine Öffnung 22, deren Zugriffsbereich freigehalten werden soll, auch an einer der Seitenwände 10, 11 (siehe Fig. 1) oder der Rückwand 9 (siehe Fig. 1) des Spülbehälters 2 angeordnet sein.

Fig. 6 zeigt eine schematische Draufsicht auf einen Boden 7 einer weiteren Ausführungsform einer Haushalts-Geschirrspülmaschine 1 mit geöffneter Tür 3 und einen weiteren vorbestimmten Winkelbereich W1. Es handelt sich beispielsweise um die Haushalts-Geschirrspülmaschine 1, die bereits anhand der Fig. 1 - 3 beschrieben wurde. In der Fig. 6 ist der vorbestimmte Winkelbereich W1 vergleichsweise schmal, beispielsweise umfasst der vorbestimmte Winkelbereich W1 einen Winkel von 20°. Der vorbestimmte Winkelbereich W1 ist in der Fig. 6 derart gewählt, dass der Sprüharm 17 immer parallel zu der Einschubrichtung E sowie der Auszugsrichtung A der Spülgutaufnahme 12 angehalten wird. Damit wird vermieden, dass ein nach unten aus der Spülgutaufnahme 12 hervorstehendes Spülgut mit dem Sprüharm 17 kollidiert, wenn die Spülgutaufnahme 12 in den Spülbehälter 2 eingeschoben wird.

Fig. 7 zeigt ein schematisches Blockschaltbild einer Ausführungsform eines Verfahrens zum Betreiben einer Haushalts-Geschirrspülmaschine 1, beispielsweise einer der Haushalts-Geschirrspülmaschinen der Fig. 1 - 6. In einem ersten Schritt S1 wird eine Winkelposition eines Antriebselements 19' der Antriebseinrichtung 19 mittels einer dem Antriebselement 19' zugeordneten Erfassungseinrichtung 20 erfasst. In einem zweiten Schritt S2 wird eine Winkelposition des Sprüharms 17 in Abhängigkeit der erfassten Winkelposition des Antriebselements 19' ermittelt. In einem dritten Schritt S3 wird der Sprüharm 17 in einem vorbestimmten Winkelbereich W1 außerhalb eines durch einen Zugriffsbereich der Öffnung 22 bestimmten Winkelbereichs W2 in Abhängigkeit der ermittelten Winkelposition des Sprüharms 17 angehalten.

Dieses Verfahren wird vorzugsweise mit einer der in den Fig. 1 - 5 dargestellten Haushalts-Geschirrspülmaschine 1 durchgeführt. Das Anhalten des Sprüharms 17 gemäß dem beschriebenen Schritt S3 erfolgt beispielsweise bei einer Unterbrechung eines laufenden Spülprogramms, zum Beispiel wenn ein Benutzer die Tür 3 der Haushalts-Geschirrspülmaschine 1 öffnet, um Spülgut nachzulegen. Weiterhin wird der Sprüharm 17 beispielsweise immer dann, wenn dieser nicht genutzt wird, in dem vorbestimmten Winkelbereich W1 angehalten.

Obwohl die vorliegende Erfindung anhand von Ausführungsbeispielen beschrieben wurde, ist sie vielfältig modifizierbar.

### Verwendete Bezugszeichen:

- 1: Haushalts-Geschirrspülmaschine
- 2: Spülbehälter
- 3: Tür
- 4: Spülkammer
- 5: Schwenkachse
- 6: Beschickungsöffnung
- 7: Boden
- 8: Decke
- 9: Rückwand
- 10: Seitenwand
- 11: Seitenwand
- 12: Spülgutaufnahme
- 13: Spülgutaufnahme
- 14: Spülgutaufnahme
- 17: Sprüharm
- 18: Satellitensprüharm
- 19: Antriebseinrichtung
- 19': Antriebselement
- 20: Erfassungseinrichtung
- 21: Behälter
- 22: Öffnung
- 23: Steuerungsvorrichtung
- A: Auszugsrichtung
- E: Einschubrichtung
- S1: Verfahrensschritt
- S2: Verfahrensschritt
- S3: Verfahrensschritt
- W1: Winkelbereich
- W2: Winkelbereich

## Patentansprüche

1. Haushalts-Geschirrspülmaschine (1) mit einem Spülbehälter (2), einem außerhalb des Spülbehälters (2) angeordneten Behälter (21) zum Aufnehmen eines Betriebsmittels, der bei geöffneter Tür (3) der Haushalts-Geschirrspülmaschine (1) über eine Öffnung (22) in einem Innenraum des Spülbehälters (2) zugänglich ist, einem Sprüharm (17) zum Beaufschlagen von in dem Spülbehälter (2) aufgenommenem Spülgut mit Spülflotte, einer Antriebseinrichtung (19) zum aktiven Antreiben des Sprüharms (17), einer Steuerungsvorrichtung (23) zum Ansteuern der Antriebseinrichtung (19) und einer einem Antriebselement (19') der Antriebseinrichtung (19) zugeordneten Erfassungseinrichtung (20) zum Erfassen einer Winkelposition des Antriebselements (19'), wobei die Steuerungsvorrichtung (23) zum Ermitteln einer Winkelposition des Sprüharms (17) in Abhängigkeit der erfassten Winkelposition des Antriebselements (19') und zum Ansteuern der Antriebseinrichtung (19) zum Anhalten des Sprüharms (17) in einem vorbestimmten Winkelbereich (W1) außerhalb eines durch einen Zugriffsbereich der Öffnung (22) bestimmten Winkelbereich (W2) in Abhängigkeit der ermittelten Winkelposition des Sprüharms (17) eingerichtet ist, wobei der vorbestimmte Winkelbereich (W1) derart bestimmt ist, dass ferner eine Längsrichtung des Sprüharms (17) in dem vorbestimmten Winkelbereich (W1) parallel zu einer Einschubrichtung (E) einer Spülgutaufnahme (12 - 14) der Haushalts-Geschirrspülmaschine (1) ist.

2. Haushalts-Geschirrspülmaschine nach Anspruch 1, **dadurch gekennzeichnet, dass** die Öffnung (22) mit einem Deckel verschließbar ist.

3. Haushalts-Geschirrspülmaschine nach Anspruch 1 oder 2, **dadurch gekennzeichnet, dass** die Haushalts-Geschirrspülmaschine (1) eine Enthärtungsvorrichtung zum Einstellen einer Wasserhärte von zugeführtem Wasser aufweist, wobei der Behälter (21) einen unter einem Boden (7) des Spülbehälters (2) angeordneten Salzbehälter zum Aufnehmen eines Vorrats an Regenerationssalz umfasst.

4. Haushalts-Geschirrspülmaschine nach einem der Ansprüche 1 bis 3, **dadurch gekennzeichnet, dass** zwischen der Antriebseinrichtung (19) und dem Sprüharm (17) ein Getriebe zur Kraftübertragung angeordnet ist, wobei die Steuerungsvorrichtung (23) dazu eingerichtet ist, die Winkelposition des Sprüharms (17) in Abhängigkeit einer Übersetzung des Getriebes zu ermitteln.

5. Haushalts-Geschirrspülmaschine nach einem der Ansprüche 1 bis 4, **dadurch gekennzeichnet, dass** der Sprüharm (17) einen drehbar an dem Sprüharm (17) gelagerten Sprüharmsatelliten (18) umfasst, wobei der Sprüharmsatellit (18) in dem vorbestimmten Winkelbereich (W1) des Sprüharms (17) in jeder beliebigen Drehstellung des Sprüharmsatellits (18) außerhalb des Zugriffsbereichs der Öffnung (22) ist.

6. Haushalts-Geschirrspülmaschine nach Anspruch 5, **dadurch gekennzeichnet, dass** eine Drehachse des Sprüharms (17) und eine Drehachse des Sprüharmsatelliten (18) parallel zueinander und beabstandet voneinander angeordnet sind.

7. Haushalts-Geschirrspülmaschine nach einem der Ansprüche 1 bis 6, **dadurch gekennzeichnet, dass** die Erfassungseinrichtung (20) zum Erfassen der Winkelposition des Antriebselements (19') eine optische, magnetische, elektrische und/oder mechanische Sensoreinrichtung umfasst.

8. Haushalts-Geschirrspülmaschine nach einem der Ansprüche 1 bis 7, **dadurch gekennzeichnet, dass** die Erfassungseinrichtung (20) zum Erfassen der Winkelposition des Antriebselements (19') mit einer Genauigkeit von 10°, bevorzugt 8°, weiter bevorzugt 5°, eingerichtet ist.

9. Haushalts-Geschirrspülmaschine nach einem der Ansprüche 1 bis 8, **dadurch gekennzeichnet, dass** die Antriebseinrichtung (19) einen außerhalb des Spülbehälters (2) angeordneten Elektromotor umfasst.

10. Haushalts-Geschirrspülmaschine nach Anspruch 9, **dadurch gekennzeichnet, dass** die Erfassungseinrichtung (20) zum Erfassen der Winkelposition des Antriebselements (19') in Abhängigkeit eines Gebersignals einer Motorregelung des Elektromotors eingerichtet ist.

11. Verfahren zum Betreiben einer Haushalts-Geschirrspülmaschine (1) mit einem Spülbehälter (2), einem außerhalb des Spülbehälters (2) angeordneten Behälter (21) zum Aufnehmen eines Betriebsmittels, der bei geöffneter Tür (3) der Haushalts-Geschirrspülmaschine (1) über eine Öffnung (22) in einem Innenraum des Spülbehälters (2) zugänglich ist, einem Sprüharm (17) zum Beaufschlagen von in dem Spülbehälter (2) aufgenommenem Spülgut mit Spülflotte, einer Antriebseinrichtung (19) zum aktiven Antreiben des Sprüharms (17), und einer Steuerungsvorrichtung (23) zum Ansteuern der Antriebseinrichtung (19), mit den Schritten:
Erfassen einer Winkelposition eines Antriebselements (19') der Antriebseinrichtung (19) mittels einer dem Antriebselement (19') zugeordneten Erfassungseinrichtung (20),
Ermitteln einer Winkelposition des Sprüharms (17) in Abhängigkeit der erfassten Winkelposition des Antriebselements (19'), und
Anhalten des Sprüharms (17) in einem vorbestimmten Winkelbereich (W1) außerhalb einem durch einen Zugriffsbereich der Öffnung (22) bestimmten Winkelbereich (W2) in Abhängigkeit der ermittelten Winkelposition des Sprüharms (17), wobei der vorbestimmte Winkelbereich (W1) derart bestimmt ist, dass ferner eine Längsrichtung des Sprüharms (17) in dem vorbestimmten Winkelbereich (W1) parallel zu einer Einschubrichtung (E) einer Spülgutaufnahme (12 - 14) der Haushalts-Geschirrspülmaschine (1) ist.

## Claims

1. Household dishwasher (1) having a washing container (2), a container (21) for holding an operating material, which container (21) is arranged outside the washing container (2) and is accessible via an opening (22) in an interior of the washing container (2) when a door (3) of the household dishwasher (1) is open, a spray arm (17) for applying washing liquor to a dishwasher load that is held in the washing container (2), a drive entity (19) for actively driving the spray arm (17), a control device (23) for activating the drive entity (19), and a detection entity (20), which is assigned to a drive element (19') of the drive entity (19), for detecting an angular position of the drive element (19'), wherein the control device (23) is configured to determine an angular position of the spray arm (17) as a function of the detected angular position of the drive element (19') and, as a function of the determined angular position of the spray arm (17), to activate the drive entity (19) to stop the spray arm (17) within a predefined angular range (W1) that is outside an angular range (W2) defined by an access region of the opening (22), wherein the predefined angular range (W1) is specified in such a way that a longitudinal direction of the spray arm (17) in the predefined angular range (W1) is also parallel to a push-in direction (E) of a dishwasher loading rack (12 - 14) of the household dishwasher (1).

2. Household dishwasher according to claim 1, **characterised in that** the opening (22) can be closed by a lid.

3. Household dishwasher according to claim 1 or 2, **characterised in that** the household dishwasher (1) has a water softening device for adjusting a water hardness of supplied water, wherein the container (21) comprises a salt container, which is arranged below a bottom (7) of the washing container (2), for holding a stock of regeneration salt.

4. Household dishwasher according to one of claims 1 to 3, **characterised in that** a gear set for power transmission is arranged between the drive entity (19) and the spray arm (17), wherein the control device (23) is configured to determine the angular position of the spray arm (17) as a function of a transmission ratio of the gear set.

5. Household dishwasher according to one of claims 1 to 4, **characterised in that** the spray arm (17) comprises a spray arm satellite (18) which is rotatably mounted on the spray arm (17), wherein the spray arm satellite (18), in the predefined angular range (W1) of the spray arm (17), is outside the access region of the opening (22) in any possible rotational position of the spray arm satellite (18).

6. Household dishwasher according to claim 5, **characterised in that** an axis of rotation of the spray arm (17) and an axis of rotation of the spray arm satellite (18) are arranged parallel to each other and at a distance from each other.

7. Household dishwasher according to one of claims 1 to 6, **characterised in that** the detection entity (20) for detecting the angular position of the drive element (19') comprises an optical, magnetic, electrical and/or mechanical sensor entity.

8. Household dishwasher according to one of claims 1 to 7, **characterised in that** the detection entity (20) for detecting the angular position of the drive element (19') is configured with an accuracy of 10°, preferably 8°, more preferably 5°.

9. Household dishwasher according to one of claims 1 to 8, **characterised in that** the drive entity (19) comprises an electric motor which is arranged outside the washing container (2).

10. Household dishwasher according to claim 9, **characterised in that** the detection entity (20) for detecting the angular position of the drive element (19') is configured as a function of a transducer signal from a motor control of the electric motor.

11. Method for operating a household dishwasher (1) having a washing container (2), a container (21) for holding an operating material, which container (21) is arranged outside the washing container (2) and is accessible via an opening (22) in an interior of the washing container (2) when the door (3) of the household dishwasher (1) is open, a spray arm (17) for applying washing liquor to a dishwasher load that is held in the washing container (2), a drive entity (19) for actively driving the spray arm (17), and a control device (23) for activating the drive entity (19), comprising the steps:
detecting an angular position of a drive element (19') of the drive entity (19) by means of a detection entity (20) which is assigned to the drive element (19'),
determining an angular position of the spray arm (17) as a function of the detected angular position of the drive element (19'), and
stopping the spray arm (17) in a predefined angular range (W1), which is outside an angular range (W2) defined by an access region of the opening (22), as a function of the determined angular position of the spray arm (17), wherein the predefined angular range (W1) is specified in such a way that a longitudinal direction of the spray arm (17) in the predefined angular range (W1) is also parallel to a push-in direction (E) of a dishwasher loading rack (12 - 14) of the household dishwasher (1).

## Revendications

1. Lave-vaisselle électroménager (1) comprenant une cuve de lavage (2), un récipient (21) placé à l'extérieur de la cuve de lavage (2) pour la réception d'un moyen de fonctionnement, lequel est accessible, quand la porte (3) du lave-vaisselle électroménager (1) est ouverte, par un orifice (22) dans l'espace intérieur de la cuve de lavage (2), un bras d'aspersion (17) pour alimenter en bain de lavage des articles à laver rangés dans la cuve de lavage (2), un dispositif d'entraînement (19) pour l'entraînement actif du bras d'aspersion (17), un dispositif de commande (23) pour donner au dispositif d'entraînement (19) une impulsion et un dispositif de détection (20) subordonné à un élément d'entraînement (19') du dispositif d'entraînement (19) pour la détection d'une position angulaire de l'élément d'entraînement (19'), dans lequel le dispositif de commande (23) est configuré pour la détection d'une position angulaire du bras d'aspersion (17) en fonction de la position angulaire détectée de l'élément d'entraînement (19') et pour donner une impulsion au dispositif d'entraînement (19) de sorte qu'il arrête le bras d'aspersion (17) dans une zone angulaire (W1) prédéterminée en dehors d'une zone angulaire (W2) déterminée par une zone d'accès de l'orifice (22) en fonction de la position angulaire détectée du bras d'aspersion (17), la zone angulaire (W1) prédéterminée étant déterminée de sorte qu'en outre une direction longitudinale du bras d'aspersion (17) dans la zone angulaire (W1) prédéterminée soit parallèle à une direction de poussée (E) d'un rangement des articles à laver (12-14) du lave-vaisselle électroménager (1).

2. Lave-vaisselle électroménager selon la revendication 1, **caractérisé en ce que** l'orifice (22) peut être fermé à l'aide d'un couvercle.

3. Lave-vaisselle électroménager selon la revendication 1 ou 2, **caractérisé en ce que** le lave-vaisselle électroménager (1) comprend un dispositif d'adoucissement pour le réglage de la dureté de l'eau de l'eau amenée, le récipient (21) comprenant un récipient de sel situé sous le plancher (7) de la cuve de lavage (2) pour la réception d'une réserve de sel régénérant.

4. Lave-vaisselle électroménager selon l'une des revendications 1 à 3, **caractérisé en ce qu'**entre le dispositif d'entraînement (19) et le bras d'aspersion (17) se trouve un engrenage de transmission de force, le dispositif de commande (23) étant configuré pour déterminer la position angulaire du bras d'aspersion (17) en fonction d'une translation de l'engrenage.

5. Lave-vaisselle électroménager selon l'une des revendications 1 à 4, **caractérisé en ce que** le bras d'aspersion (17) comprend des bras d'aspersion satellites (18) logés rotatifs sur le bras d'aspersion (17), les bras d'aspersion satellites (18) étant dans la zone angulaire (W1) prédéterminée du bras d'aspersion (17), dans une quelconque position de rotation des bras d'aspersion satellites (18), à l'extérieur de la zone d'accès de l'orifice (22).

6. Lave-vaisselle électroménager selon la revendication 5, **caractérisé en ce qu'**un axe de rotation du bras d'aspersion (17) et un axe de rotation des bras d'aspersion satellites (18) sont disposés parallèlement l'un à l'autre et à distance l'un de l'autre.

7. Lave-vaisselle électroménager selon l'une des revendications 1 à 6, **caractérisé en ce que** le dispositif de collecte (20) pour la collecte de la position angulaire de l'élément d'entraînement (19') comprend un dispositif détecteur optique, magnétique, électrique et/ou mécanique.

8. Lave-vaisselle électroménager selon l'une des revendications 1 à 7, **caractérisé en ce que** le dispositif de détection (20) pour la détection de la position angulaire de l'élément d'entraînement (19') est configuré avec une précision de 10°, de préférence de 8°, plus préférablement de 5°.

9. Lave-vaisselle électroménager selon l'une des revendications 1 à 8, **caractérisé en ce que** le dispositif d'entraînement (19) comprend un moteur électrique agencé à l'extérieur de la cuve de lavage (2).

10. Lave-vaisselle électroménager selon la revendication 9, **caractérisé en ce que** le dispositif de détection (20) pour la détection de la position angulaire de l'élément d'entraînement (19') est configuré en fonction du signal codeur d'un réglage de moteur du moteur électrique.

11. Procédé de fonctionnement d'un lave-vaisselle électroménager (1) comprenant une cuve de lavage (2), un récipient (21) disposé à l'extérieur de la cuve de lavage (2) pour le rangement d'un moyen de fonctionnement lequel est accessible, quand la porte (3) du lave-vaisselle électroménager (1) est ouverte, par un orifice (22) dans l'espace intérieur de la cuve de lavage (2), un bras d'aspersion (17) pour alimenter en bain de lavage des articles à laver rangés dans la cuve de lavage (2), un dispositif d'entraînement (19) pour l'entraînement actif du bras d'aspersion (17) et un dispositif de commande (23) pour lancer le dispositif d'entraînement (19), comprenant les étapes suivantes :
détection d'une position angulaire d'un élément d'entraînement (19') du dispositif d'entraînement (19) au moyen d'un dispositif de détection (20) subordonné à l'élément d'entraînement (20),
détermination d'une position angulaire du bras d'aspersion (17) en fonction de la position angulaire détectée de l'élément d'entraînement (19') et
arrêt du bras d'aspersion (17) dans une zone angulaire (W1) prédéterminée en dehors d'une zone angulaire (W2) déterminée par une zone d'accès de l'orifice (22) en fonction de la position angulaire détectée du bras d'aspersion (17), la zone angulaire (W1) prédéterminée étant déterminée de sorte qu'en outre une direction longitudinale du bras d'aspersion (17) dans la zone angulaire (W1) prédéterminée soit parallèle à une direction de poussée (E) d'un rangement des articles à laver (12-14) du lave-vaisselle électroménager (1).
